# EUROPÄISCHE PATENTSCHRIFT

(11) **EP 0 307 388 B1**
(45) Veröffentlichungstag und Bekanntmachung des Hinweises auf die Patenterteilung: **23.10.1991**
(21) Anmeldenummer: 88890222.8
(22) Anmeldetag: 01.09.1988
(51) Int. Cl.: F02B 77/13

(54) **Schalldämmende Verschalung für Brennkraftmaschinen**
Sound-absorbing encapsulation for an internal-combustion engine
Encapsulation insonorisante pour un moteur à combustion interne

(30) Priorität: 09.09.1987 AT 2276/87
(43) Veröffentlichungstag der Anmeldung: 15.03.1989
(73) Patentinhaber: STEYR-DAIMLER-PUCH Aktiengesellschaft, A-1011 Wien (AT)
(72) Erfinder: Valev, Assen, Dipl.Ing.Dr., A-2380 Perchtoldsdorf (AT)

(56) Entgegenhaltungen:
- EP-A- 0 062 030
- AT-B- 308 475

## Beschreibung

Die Erfindung bezieht sich auf eine schalldämmende Verschalung für Brennkraftmaschinen mit einem abgedichteten Durchtritt insbesondere zum Herausführen der Abgassammelleitung, bei der eine Durchtrittsdichtung zwischen Triebwerksblock und der gegenüber diesem Relativbewegungen ausführenden Verschalung vorgesehen ist, wobei die Durchtrittsdichtung einen zwischen einem inneren, am Motor befestigten Flanschring und einem äußeren, an der Verschalung befestigten Flanschring eingesetzten Dichtring aus gummielastischem Material aufweist, und wobei der Dichtring mit zylindrischen Flächen der Flanschringe unlösbar verbunden ist.

Um eine wirklich gute Motorgeräuschdämmung zu erreichen, muß die Verschalung den Motor möglichst vollständig umhüllen und darf keine ungedichteten Durchtritte aufweisen. Außerdem ist bei der Befestigung der Verschalung gegenüber dem Motorblock für eine im hohen Maße elastische Abstützung zur Körperschalldämmung zu sorgen, und eine solche Befestigung und auch die Durchtrittsdichtungen der Verschalung haben die im Betriebszustand auftretenden, zum Teil beträchtlichen Relativbewegungen aufzunehmen und auszugleichen. Die bekannten Durchtrittsdichtungen, die aus einem zwischen zwei metallenen Flanschringen einvulkanisierten, elastomeren Dichtring bestehen, können unter Voraussetzung einer sachgemäßen Ausbildung die Durchtritte für wenig wärmebelastete Motorteile, wie Verbrennungsluftführung, Kühlmittel- und Kraftstoffleitung u.dgl., durchaus mit der erforderlichen Sicherheit abdichten, da eine Gefährdung des temperaturempfindlichen Dichtmaterials durch diese weniger warmen Teile unterbleibt. Durchtritte für heiße Motorteile, vor allem für die Abgassammelleitung, bereiten allerdings bisher wegen der gegebenen Hitzebelastung der Dichtung große Schwierigkeiten, wobei auch aufwendige, mit speziellen Kühleinrichtungen ausgestattete Konstruktionsvorschläge ohne gewünschten Erfolg bleiben. Hitzebeständige Metallbalgabdichtungen haben sich ebenfalls nicht bewährt, da sie nicht imstande sind, den Körperschall ausreichend zu dämmen.

Besonders schwierig wird die Durchtrittsabdichtung, wenn die Durchtrittsöffnung von einer aus Gründen der Schalldämmung erforderlichen Kapsel abgedeckt ist, die an der Verschalung ansetzt und die Abgassammelleitung in sich aufnimmt. Hier muß zusätzlich zur Schalldämmung vor allem auch für eine ölfeste Abdichtung zwischen Verschalung und Kapsel gesorgt sein, damit ein Eindringen von Öl od. dgl. in die heiße Kapsel vermieden wird.

Aus der AT-B 308475 ist eine Verschalung für Brennkraftmaschinen bekannt, die aus schallisolierend angebrachten Verschalungsteilen besteht. Am Durchtritt des Auspuffrohres ist zwischen Triebwerksblock und Verschalung ein ringförmiges elastisches Element angeordnet. Dieses ist jedoch nicht in der Lage, stärkere Schwingungen aufzunehmen, wie sie vor allem bei der Bauweise mit naßer Verschalung auftreten, wenn diese steif ausgeführt und nur in ihrer unteren Region mit dem Triebwerksblock verbunden ist. Außerdem ist das elastische Element der Erhitzung durch das Auspuffrohr voll angesetzt.

Gemäß der EP 0062030 B1 gibt es für einen Kapselanschluß bereits eine lose Kombination aus einer elastischen Dichtung und mehrschichtigen, wärmebeständigen und körperschalldämmenden Flachdichtungen, was aber trotz des damit verbundenen Herstellungs- und Montageaufwandes den an einen solchen Kapselanschluß gestellten Anforderungen nicht im gewünschten Umfang genügt.

Der Erfindung liegt daher die Aufgabe zugrunde, diese Mängel zu beseitigen und eine schalldämmende Verschalung der eingangs geschilderten Art zu schaffen, die sich durch eine verhältnismäßig einfache und dennoch widerstandsfähige, öldichte und schalldämmende Durchtrittsdichtung auszeichnet, welche Durchtrittsdichtung sich besonders für den Anschluß einer trockenen Abgassammlerkapsel an eine nasse Triebwerksblockverschalung eignet.

Die Erfindung löst diese Aufgabe dadurch, daß der innere Flanschring einen den Dichtring durchtrittseitig unter Freilassung eines Zwischenraumes abschirmenden Schutzschild trägt und der verbleibende Zwischenraum mit einem hitzebeständigen und schallabsorbierenden Dämmaterial ausgefüllt ist. Dieser dämmaterialhinterfüllte Schutzschild bietet dem elastischen Dichtring den erforderlichen Wärmeschutz gegenüber den durch den Durchtritt herausgeführten heißen Motorteilen, wobei das Dämmaterial, beispielsweise Mineralwolle wie Triton-Kaowool, zusätzlich für eine Schalldämmung sorgt. Der Dichtring aus einem entsprechenden Elastomer kann daher ohne Beeinträchtigung und Hitzegefährdung seine Funktion als öldichte und elastische Stützverbindung zwischen Motorblock und Verschalung voll erfüllen.

Wird die Durchtrittsöffnung von einer an der Verschalung anschließenden Kapsel abgedeckt, bildet nach einer vorteilhaften Ausgestaltung der Erfindung der Schutzschild stirnseitig eine Anschlußfläche, an der die Kapsel mit einem Anschlußflansch unter Zwischenlage einer Dämmaterialschicht anliegt. Dadurch kommt es zu einem hinsichtlich der Schalldämmung lückenlosen Übergang zwischen Verschalung und Kapsel, der für eine hochwirksame Motorgeräuschdämmung Voraussetzung ist. Abgesehen davon, wird durch die Dämmaterialschicht, die aus gleichem Material wie die Dämmaterialfüllung der Durchtrittsdichtung bestehen kann, der durch den Schutzschild gegebene Wärmeschutz zum äußeren Flanschring hin erweitert und auch der Anschluß der Kapsel an der Verschalung selbst isoliert. Bildet ein auswärtsragender Randschenkel des Schutzschildes die Anschlußfläche, ergibt sich außerdem durch diesen Schenkel eine Flüssigkeitssperre, die das Eindringen von Öl od.dgl. in die angeschlossene Kapsel verhindert.

Besonders günstig ist es dabei, wenn zwischen Schutzschild und Dämmaterialfüllung bzw. Dämmaterialschicht und/oder zwischen äußerem Flanschring und Dämmaterialfüllung Abflußkanäle vorgesehen sind, welche Abflußkanäle auf einfache Weise von einer Wellung des Schutzschildes bzw. Flanschringes gebildet sein können. Diese Abflußkanäle erleichtern die Absonderung auftretenden Öls und vermeiden eine zu starke Verschmutzung des Dämmaterials. Dringt beispielsweise infolge einer schadhaften Auspuffdichtung unverbranntes Öl in den Durchtrittsbereich ein, kann dieses Öl die Dichtung nicht beschädigen, da es dem Schutzschild entlang nach außen abgeleitet wird. Ähnliches gilt im Falle eines schadhaften Dichtringes, da nun das aus dem Inneren der Verschalung austretende Öl dem äußeren Flanschring oder dem Schutzschild entlang nach außen gelangen kann. Wird ein solcher Ölaustritt außerhalb der Dichtung sichtbar, ist das ein frühzeitiges Anzeichen eines Dichtungsschadens und der Notwendigkeit einer Reparatur.

Nach einer besonders vorteilhaften Ausgestaltung der Erfindung umgibt beim Herausführen der Abgassammelleitung der innere Flanschring die Abgassammelleitung mit Abstand und ist unter Verwendung einer Umfangsdichtung blank am Zylinderkopf des Motors anliegend befestigt, wobei vorzugsweise zwischen Flanschring und Abgassammelleitung ein Wärmeschutzstreifen sitzt. Speziell für den heiklen Abgassammlerdurchtritt kommt es so zu einem zusätzlichen Wärmeschutz für die eigentliche Dichtung, da der innere Flanschring durch den metallenen Kontakt mit dem Zylinderkopf über die Zylinderkopfkühlung mitgekühlt wird und der Wärmefluß zwischen Abgassammelleitung und innerer Flanschring durch den verbleibenden Luftspalt oder besser durch den eingesetzten Wärmeschutzstreifen, beispielsweise aus Asbest, unterbrochen ist. Die Umfangsdichtung aus einem elastomeren Werkstoff sorgt dabei für die Abdichtung des inneren Flanschringes gegenüber dem Zylinderkopf.

In der Zeichnung ist der Erfindungsgegenstand rein schematisch anhand eines Ausführungsbeispieles veranschaulicht, und zwar zeigen

- Fig. 1: einen Teil einer erfindungsgemäßen, schalldämmenden Verschalung im Vertikalschnitt,
- Fig. 2: die Durchtrittsdichtung dieser Verschalung im Querschnitt größeren Maßstabes und
- Fig. 3: einen Schnitt nach der Linie III-III der Fig. 2.

Der Triebwerksblock 1 einer Brennkraftmaschine ist von einer schalldämmenden Verschalung 2 umhüllt, die zum Herausführen der Abgassammelleitung 3 einen Durchtritt 4 bildet. Der Durchtritt 4 ist von einer Kapsel 5 abgedeckt, die an der Verschalung 2 anschließt und zur Schalldämmung der körperschallbeaufschlagten Abgassammelleitung 3 dient.

Zur Abdichtung des Durchtrittes 4 ist eine Durchtrittsdichtung 6 vorgesehen, die aus einem inneren, am Zylinderkopf 1a befestigten Flanschring 7, einem äußeren, an der Verschalung 2 unter Verwendung eines vorzugsweise flüssigen Dichtmittels dicht befestigten Flanschring 8, einem zwischen inneren und äußeren Flanschring einvulkanisierten Dichtring 9 aus einem Elastomer, einem mit dem inneren Flanschring 7 verpreßten, den Dichtring 9 zur Abgassammelleitung 3 hin abschirmenden Schutzschild 10 sowie einer hitzebeständigen und schallabsorbierenden Dämmaterialfüllung 11 für den Zwischenraum 12 zwischen Schutzschild 11, Dichtring 9 und Flanschring 8 besteht. Der innere Dichtring 7 sitzt blank am Zylinderkopf 1a, so daß die Zylinderkopfkühlung auch für den Flanschring 7 wirksam ist, und eine Umfangsdichtung 13 aus einem Elastomer mit vorzugsweise rundem Querschnitt sorgt für die Abdichtung zwischen Zylinderkopf 1a und Flanschring 7. Der Schutzschild 10 weist einen nach außen ragenden Randschenkel 10a auf, der eine stirnseitige Anschlußfläche 14 für die Kapsel 5 bildet, wobei die Kapsel 5 mit einem Anschlußflansch 15 unter Zwischenlage einer Dämmaterialschicht 16 an diese Anschlußfläche 14 schalldämmend anschließt.

Durch den Schutzschild 10 und die Dämmaterialfüllung 11 wird der Dichtring 9 vor zu starker Erwärmung geschützt und kann seine Dicht- und Stützfunktionen auch im Abgassammlerdurchtrittsbereich einwandfrei erfüllen. Die Dämmaterialfüllung 11 und die Dämmaterialschicht 16 gewährleisten zusätzlich eine ausgezeichnete Schalldämmung im Übergangsbereich zwischen Verschalung 2 und Kapsel 5, so daß auch im Abgassammlerbereich eine wirkungsvolle Motorgeräuschdämmung gewährleistet ist.

Der Schutzschild 10 verhindert außerdem, däß durch Leckstellen in der Auspuffdichtung oder durch eine Beschädigung des Dichtringes 9 in den Durchtrittsbereich eindringendes Öl od. dgl. in die Kapsel 5 gelangt, da dieser Schutzschild 10 das Öl im unteren Bereich zwischen Kapsel 5 und Verschalung 2 nach außen ableitet. Dazu sind vorteilhafterweise zwischen dem Schutzschild 10 und der Dämmaterialfüllung 11 bzw. der Dämmmaterialschicht 16 Abflußkanäle 17 vorgesehen, die einfach durch eine Wellung 18 des Schutzschildes entstehen, wobei auch zwischen äußerem Flanschring 8 und Dämmaterialfüllung 11 solche Kanäle vorbereitet sein können.

Eine Verbesserung des Wärmeschutzes für die Durchtrittsdichtung 6 läßt sich erreichen, wenn zwischen innerem Flanschring 7 und Abgassammlerleitung 3 ein Ringspalt freigelassen wird, in den ein Wärmeschutzstreifen 19, beispielsweise aus Asbest, eingeschoben ist, wodurch der Wärmeübergang zwischen Abgassammelleitung 3 und Flanschring 7 beeinträchtigt wird.

## Patentansprüche

1. Schalldämmende Verschalung für Brennkraftmaschinen mit einem abgedichteten Durchtritt insbesondere zum Herausführen der Abgassammelleitung, bei der eine Durchtrittsdichtung zwischen Triebwerksblock (1) und der gegenüber diesem Relativbewegungen ausführenden Verschalung (2) vorgesehen ist, wobei die Durchtrittsdichtung einen zwischen einem inneren, am Motor befestigten Flanschring (7) und einem äußeren, an der Verschalung (2) befestigten Flanschring (8) eingesetzten Dichtring (9) aus gummielastischem Material aufweist, und wobei der Dichtring (9) mit zylindrischen Flächen der Flanschringe (7, 8) unlösbar verbunden ist, dadurch gekennzeichnet, daß der innere Flanschring (7) einen den Dichtring (9) durchtrittseitig unter Freilassung eines Zwischenraumes (12) abschirmenden Schutzschild (10) trägt und daß der verbleibende Zwischenraum (12) mit einem hitzebeständigen und schallabsorbierenden Dämmaterial (11) ausgefüllt ist.

2. Verschalung nach Anspruch 1, mit weiters einer die Durchtrittsöffnung abdeckenden, an der Verschalung befestigten Kapsel, dadurch gekennzeichnet, daß der Schutzschild (10) stirnseitig vorzugsweise durch einen auswärtsragenden Randschenkel (10a) eine Anschlußfläche (14) bildet, an der die Kapsel (5) mit einem Anschlußflansch (15) unter Zwischenlage einer Dämmaterialschicht (16) abnehmbar anliegt.

3. Verschalung nach Anspruch 1 oder 2, dadurch gekennzeichnet, daß zwischen Schutzschild (10) und Dämmaterialfüllung (11) bzw. Dämmaterialschicht (16) und/oder zwischen äußerem Flanschring (8) und Dämmaterialfüllung (11) Abflußkanäle (17) vorgesehen sind.

4. Verschalung nach Anspruch 3, dadurch gekennzeichnet, daß eine Wellung (18) des Schutzschildes (10) bzw. Flanschringes (8) die Abflußkanäle (17) bildet.

5. Verschalung nach einem der Ansprüche 1 bis 4, dadurch gekennzeichnet, daß beim Herausführen der Abgassammelleitung (3) der innere Flanschring (7) die Abgassammelleitung (3) mit Abstand umgibt und unter Verwendung einer Umfangsdichtung (13) blank am Zylinderkopf (1a) des Motors anliegend befestigt ist, wobei vorzugsweise zwischen Flanschring (7) und Abgassammelleitung (3) ein Wärmeschutzstreifen (11) sitzt.

## Claims

1. A sound-insulating enclosure for internal combustion engines comprising a sealed passage particularly for the exhaust manifold, wherein a passage-sealing seal is provided between the engine block (1) and the enclosure (2), which performs movements relative to the engine block, the passage-sealing seal comprises a sealing ring (9) which consists of rubber elastic material and is inserted between an inner flange ring (7) secured to the engine and an outer flange ring (8) secured to the enclosure (2), and said sealing ring (9) is inseparably joined to cylindrical surfaces of the flange rings (7, 8), characterized in that the inner flange ring (7) carries a protective shield (10), which shields the sealing ring (9) from the passage while leaving a clearance (12) and the remaining clearance (12) is filled with a heat-resisting and sound-absorbing insulating material (11).

2. An enclosure according to claim 1, which is provided with a cover, which covers the passage and is secured to the enclosure, characterized in that the protective shield (10) has at its end a surface (14), which is preferably constituted by an outwardly protruding edge flange (10a) and adjoins the cover (5) at a joining flange (15) with a layer (16) of insulating material interposed.

3. An enclosure according to claim 1 or 2, characterized in that drain passages (17) are provided between the protective shield (10), on the one hand, and the insulating filler material (11) and/or the layer (16) of insulating material, on the other hand, and/or between the outer flange ring (8) and the insulating filler material (11).

4. An enclosure according to claim 3, characterized in that the drain passages (17) are defined by corrugations (18) of the protective shield (10) and/or the flange ring (8).

5. An enclosure according to any of claims 1 to 4, characterized in that an outwardly extending exhaust manifold (3) is provided and the inner flange ring (7) surrounds the exhaust manifold (3) with a clearance and is secured to the cylinder head of the engine in metallic contact therewith and with a peripheral seal (13) interposed and a strip (11) for thermal protection is preferably provided between the flange ring (7) and the exhaust manifold (3).

## Revendications

1. Capsule insonorisante pour moteur à combustion interne, avec un passage rendu hermétique en particulier pour la sortie du collecteur des gaz d'échappement, avec laquelle il est prévu un joint de passage entre le bloc moteur (1) et la capsule (2) qui effectue des mouvements relatifs par rapport à ce bloc, le joint de passage présentant, entre une bride annulaire intérieure (7) fixée au moteur et une bride annulaire extérieure (8) fixée à la capsule (2), un anneau d'étanchéité (9) en matière telle que de la gomme élastique, et cet anneau d'étanchéité (9) est lié de façon indétachable à des surfaces cylindriques des brides (7, 8), caractérisée en ce que la bride intérieure (7) porte un écran protecteur (10) protégeant du côté du passage l'anneau d'étanchéité (9) en laissant libre un espace intermédiaire (12) et l'espace intermédiaire (12) subsistant est rempli d'une matière isolante (11) résistante à la chaleur et absorbant les bruits.

2. Capsule selon la revendication 1 avec, en plus, une couverture fixée à la capsule, couvrant l'ouverture du passage, caractérisée en ce que l'écran protecteur (10) forme sur sa face extrême, de préférence par une collerette (10a) en saillie extérieurement, une surface de raccordement (14) contre laquelle la couverture (5) est appliquée de façon amovible par une bride de raccordement (15) avec interposition d'une couche de matière isolante (16).

3. Capsule selon la revendication 1 ou 2, caractérisée en ce que sont prévus des canaux d'écoulement (17) respectivement entre l'écran protecteur (10) et le remplissage (11) de matière isolante (11) et la couche (16) de matière isolante et/ou entre la bride extérieure (8) et le remplissage (11) en matière isolante.

4. Capsule selon la revendication 3 caractérisée en ce qu'une ondulation (18) de l'écran protecteur (10) ou de la bride (8) constitue les canaux d'écoulement (17).

5. Capsule selon l'une des revendications 1 à 4 caractérisée en ce qu'à la sortie du collecteur des gaz d'échappement (3), la bride intérieure (7) entoure avec un intervalle ce collecteur (3) des gaz d'échappement et, avec l'utilisation d'un joint périphérique (13), elle est fixée directement à la culasse (1a) du moteur, une bande (11) d'isolation contre la chaleur étant placée de préférence entre la bride (7) et le collecteur (3) des gaz d'échappement.
